# FASCICULE DE BREVET EUROPEEN

(11) **EP 0 357 477 B1**
(45) Date de publication et mention de la délivrance du brevet: **17.06.1992**
(21) Numéro de dépôt: 89402106.2
(22) Date de dépôt: 25.07.1989
(51) Int. Cl.: B65D 81/04

(54) **Plot d'amortissement et de calage pour l'emballage de produits fragiles**
Stossdämpfendes Klemmelement zum Verpacken zerbrechlicher Gegenstände
Shock-absorbing and wedging element for packaging fragile articles

(30) Priorité: 25.07.1988 FR 8810011
(43) Date de publication de la demande: 07.03.1990
(73) Titulaire: Fleury, Serge, F-93150 Le Blanc Mesnil (FR)
(72) Inventeur: Fleury, Serge, F-93150 Le Blanc Mesnil (FR)
(74) Mandataire: Boutin, Antoine

(56) Documents cités:
- WO-A-80/00953
- US-A- 2 516 124
- US-A- 3 254 757
- US-A- 3 283 988

## Description

L' invention concerne le domaine de l' emballage d'appareils fragiles tels que par exemple les ordinateurs, les caisses enregistreuses ou les appareils et instruments scientifiques.

Lors de leur manutention, ces appareils sont exposés aux chutes ou aux chocs. C'est pourquoi leurs emballages sont garnis de matériaux ou de dispositifs d'amortissement et de rembourrage tels que des copeaux de matière plastique, des nappes ou des blocs de mousse. (voir par. ex. US-A-32 83 988)

Pour les appareils les plus onéreux et les plus fragiles, on utilise généralement des coquilles en polystyrène moulé qui épousent partiellement ou totalement les formes du produit. Mais cette technique est relativement onéreuse car elle oblige à réaliser pour chaque modèle d'appareil un ou plusieurs moules d'injection.

La présente invention vise à procurer un nouveau moyen de calage et d'amortissement qui permette de réaliser un emballage approprié quelle que soit la forme du produit à emballer et qui présente des performances d'amortissement très supérieures à celles des dispositifs de protection par coquilles moulées, tout en étant d'un prix de revient sensiblement inférieur.

Dans ce but, l'invention est matérialisée par un plot selon la revendication 1

Par matière à mémoire, on entend toute matière capable de se déformer progressivement sous l'effet d'un choc ou d'une pression et de reprendre intégralement sa forme initiale lorsque la contrainte exercée sur elle cesse. Un matériau de ce type est par exemple le polyéthylène moulé.

La présence de la chambre interne en communication avec l'extérieur par un évent joue le rôle d'un amortisseur pneumatique dont l'effet se combine avec la capacité d'absorption propre au matériau constitutif du plot pour assurer à celui-ci une déformation progressive, même sous l'effet de forces très élevées ce qui évite ou recule considérablement le seuil limite, le seuil d'absorption et d'apparition de l'effet de talonnage.

Selon une forme de réalisation avantageuse, le plot conforme à l'invention est de forme générale tronconique en section avec un angle d'inclinaison de ses côtés compris entre 15 et 30̸°.

De préférence l'angle d'inclinaison des côtés du plot est de 20̸°.

Selon une autre caractéristique avantageuse le diamètre d'ouverture de la base de la chambre est inférieur et au plus égal au diamètre du sommet du plot.

Le plot selon l'invention est moulable en série et est destiné à être collé par sa base sur les parois intérieures de l'emballage auquel il est appliqué en nombre et selon une disposition déterminé cas par cas en fonction des formes du produit à protéger, de son poids et de la capacité d'amortissement requise.

Avec les plots selon l'invention, on peut réaliser des emballages dont la capacité d'amortissement est environ deux fois supérieures a celle des coquilles d'emballage actuellement connues pour un coût sensiblement moindre.

D'autres caractéristiques et avantages de l'invention ressortiront de la description qui va suivre d'exemples de réalisation de plots conformes à l'invention, en référence aux dessins annexés sur lesquels :
La figure 1 est une vue en coupe de profil d'un premier plot selon l'invention ;
La figure 2 est une demi vue en plan au plot de la figure 1 ;
La figure 3 est une vue en coupe de profil d'un deuxième plot selon l'invention, et
La figure 4 est une demi vue en plan du plot de la figure 3.

Les plots représentés sur les figures 1 à 4 sont de forme générale tronconique. Ils sont en polyéthylène moulé, avantageusement en un polyétylène connu sous les dénominations commerciales EPERAN ou NEOPOLEN. Le plot comporte une base 1, une paroi conique 2 convergeant vers un sommet 3 qui constitue la surface de contact avec le produit à emballer et une chambre interne 4 en communication avec l'extérieur par un évent 5 qui, dans l'exemple représenté, est disposé entre la partie supérieure de la chambre et le sommet 3.

La référence 6, représente le bord inférieur de la paroi de la chambre 4.

L'évent 5 peut être disposé autrement. Il peut par exemple être constitué par une rainure radiale pratiquée dans la base 1 du plot.

Les deux plots représentés aux figures 1 à 4 sont deux plots d'une même série dont les dimensions suivantes sont constantes :
- diamètre de base : 115 mm
- angle d'inclinaison de la paroi : 20̸°
- distance entre le haut de la chambre et le sommet du plot : 15 mm.

Seuls différent la hauteur (30̸ mm pour le plot des figures 1 et 2 et 10̸0̸ mm pour le plot des figures 3 et 4) et le diamètre du sommet (respectivement 93 mm et 44 mm).

Dans les exemples des figures 1 à 4, les plots représentés sont de forme tronconique aussi bien en section qu'en volume. Il est possible sans sortir du cadre de l'invention de réaliser des plots qui tout en conservant une forme tronconique en section auront un contour de forme géométrique sensiblement différente.

Les figures 5a à 15b représentent onze forme de réalisations différentes possibles avec pour chaque forme une vue schématique de profil et une demi vue en plan.

Pour plus de commodité, la chambre et son évent n'ont pas été représentés mais on comprend aisément qu'ils sont similaires à ceux des exemples de réalisation des figures 1 à 4.

## Revendications

1. Plot de calage et d'amortissement pour l'emballage, caractérisé en ce qu'il est constitué en matériau synthétique déformable dit à mémoire, en ce qu'il comporte une chambre interne (4) ouverte à sa base (1) en communication avec l'extérieur par un évent (5), le volume de la chambre étant environ égal à 10% du volume total du plot, la chambre et son évent constituant un amortisseur pneumatique.

2. Plot selon la revendication 1, caractérisé en ce qu'il est de forme générale tronconique en section et en ce que sa paroi à un angle d'inclinaison compris entre 15° et 30°.

3. Plot selon la revendication 2, caractérisé en ce que l'inclinaison de sa paroi est de 20°.

4. Plot selon la revendication 2 ou 3, caractérisé en ce que le diamètre d'ouverture de la base (1) de la chambre (4) est au plus égal au diamètre du sommet (3).

5. Plot selon l'une quelconque des revendications 2 à 4, caractérisé en ce que la partie haute de la chambre (4) est constituée par une demi-sphère.

6. Plot selon l'une quelconque des revendications 2 à 5, caractérisé par les dimensions suivantes :
- diamètre de la base : 115 mm
- angle d'inclinaison de la paroi : 15 et 30°
- distance entre le haut de la chambre et le sommet du plot : 15 mm.
- rayon de courbure du haut de la chambre : 15 mm
- hauteur : entre 30 et 100 mm.

7. Plot selon l'une quelconque des revendications 1 à 6, caractérisé en ce qu'il est en polyéthylène moulé.

## Patentansprüche

1. Stoßdämpfender Keilblock zum Verpacken, dadurch gekennzeichnet daß der Block aus einem formelastischen verformbaren Kunststoff besteht, daß der Block einen am Boden (1) offenen und in äußerlicher Verbindung durch einen Luftkanal (5) inneren Raum hat, wobei der Rauminhalt etwa 10% des gesamten Blockvolumens ist und wobei der Raum und der Raumluftkanal einen pneumatischen Stoßdämpfer zusammenbilden.

2. Keilblock gemäß Anspruch 1, dadurch gekennzeichnet daß der Block eine allgemeine Kegelstumpfform im Querschnitt hat und daß die Blockwand mit einem Winkel von 15° bis 30° geneigt ist.

3. Keilblock gemäß Anspruch 2, dadurch gekennzeichnet daß die Blockwandneigung 20° ist.

4. Keilblock gemäß Anspruch 2 oder 3, dadurch gekennzeichnet daß die Raumbodenöffnung (4,1) einen kleineren oder gleichen Durchmesser, als den Durchmesser der entgegengesetzten Fläche (3) oder Blockgipfel hat.

5. Keilblock gemäß, irgendeinem der Ansprüche 2 bis 4, dadurch gekennzeichnet daß der obere Teil des Raumes (4) halbkugelförmig ist.

6. Keilblock gemäß irgendeinem der Ansprüche 2 bis 5, durch folgende Abmessungen gekennzeichnet :
- Bodendurchmesser : 115 mm
- Wandneigungwinkel : 15 und 30°
- Abstand zwischen dem Raumoberteil und der bodenentgegengesetzten Fläche : 15 mm.
- Höhe : von 30 bis 100 mm.

7. Keilblock gemäß irgendeinem der Ansprüche 1 bis 6, dadurch gekennzeichnet daß er aus geformtem Polyäthylen besteht.

## Claims

1. A padding block for bracing and cushioning the contents of a packaging, characterized in that it is made of a deformable synthetic material of a kind known as having a memory, in that it comprises an internal chamber (4) open at its base (1) communicating with the outside through a vent (7), the volume of said chamber being approximately 10% of the total volume of the padding block and its vent forming a pneumatic damper.

2. A padding block according to Claim 1, characterized in that it has the general shape of a truncated cone in cross-section and in that its side wall is sloped at an angle comprised between 15° and 30°.

3. A padding block according to Claim 2, characterized in that the slope of its side wall is 20°.

4. A padding block according to Claim 2 or Claim 3, characterized in that the diameter of aperture of the base (1) of the chamber (4) is at most equal to the diameter of the top face (3).

5. A padding block according to any one of Claims 2 - 4, characterized in that the upper portion of the chamber (4) is constituted by an hemisphere.

6. A padding block according to any one of Claims 2 - 5, characterized by the following dimensions :
- base diameter 115 mm
- slope angle of side wall 15° and 30°
- distance from the top of the chamber to the top face of the block 15 mm
- radius of curvature of the upper portion of the chamber 15 mm
- height from 30 to 100 mm.

7. A padding block according to any one of Claims 1 - 6, characterized in that it is made of moulded polyethylene.
